# FASCICULE DE BREVET EUROPEEN

(11) **EP 1 164 253 B1**
(45) Date de publication et mention de la délivrance du brevet: **02.03.2005**
(21) Numéro de dépôt: 01401534.1
(22) Date de dépôt: 14.06.2001
(51) Int. Cl.: F01D 11/00

(54) **Système de ventilation d'une paire de plates-formes d'aubes juxtaposées**
Kühlungssystem für die Abdeckplatten von Rotorschaufelpaaren
Cooling system for the shroud of paired rotor blades

(30) Priorité: 15.06.2000 FR 0007611
(43) Date de publication de la demande: 19.12.2001
(73) Titulaire: Snecma Moteurs, 75015 Paris (FR)
(72) Inventeur: Antunes, Serge Louis, 77380 Combs La Ville (FR); Bil, Eric Stephan, 77590 Chartrettes (FR); Bourriaud, Isabelle Monique Marie, 77190 Dammarie Les Lys (FR); Judet Maurice Guy, 77190 Dammarie Les Lys (FR)

(56) Documents cités:
- EP-A- 0 357 984
- DE-A- 3 730 411
- GB-A- 2 280 935
- US-A- 4 767 260
- US-A- 5 281 097
- US-A- 5 513 955
- US-A- 6 017 189
- PATENT ABSTRACTS OF JAPAN vol. 009, no. 142 (M-388), 18 juin 1985 (1985-06-18) & JP 60 022002 A (HITACHI SEISAKUSHO KK), 4 février 1985 (1985-02-04)

## Description

Le sujet de cette invention est un système de ventilation d'une paire de plates-formes d'aubes juxtaposées.

Les systèmes de ventilation qu'on trouve dans les turbomachines servent généralement à souffler un courant de gaz sur une portion de structure portée à une température différente de ce gaz pour la protéger d'échauffements excessifs ou, dans certaines applications, pour régler sa dilatation thermique et accomplir un réglage de jeu qui améliore le rendement d'écoulement de la machine. On s'intéresse ici à la ventilation de plates-formes d'aubes implantées côte à côte sur une même circonférence et qui servent à couvrir les cavités séparant les portions inférieures des aubes, et à donner un contour plus régulier à la veine d'écoulement de la machine. Les cavités peuvent être mises à profit en y soufflant le gaz de ventilation. Toutefois, il sortirait des cavités par les interstices de juxtaposition des plates-formes et aurait alors peu d'effet. C'est pourquoi on dispose encore des moyens d'étanchéité placés sous les plates-formes et qui obstruent les interstices de juxtaposition. Les pièces d'étanchéité sont conçues pour laisser le gaz de ventilation arriver aux portions des plates-formes qu'on souhaite ventiler ; ces portions sont munies d'orifices d'éventement que le gaz traverse pour quitter les cavités. C'est surtout en parcourant ces orifices d'éventement que le gaz produit l'échange thermique souhaité.

L'invention peut être tenue pour un perfectionnement du système décrit dans le brevet français 2 758 855, où les pièces d'étanchéité sont des chemises métalliques formées d'une tôle qui repose sous la face inférieure des plates-formes et que les forces centrifuges produites sur les aubes mobiles pendant le fonctionnement de la machine pressent contre les plates-formes. La tôle est munie de perçages que traverse le gaz de ventilation pour parvenir aux plates-formes ; ces perçages débouchent dans des fossettes collectrices creusées dans les plates-formes et qui constituent des extrémités de serpentins, c'est-à-dire de conduits sinueux, encore creusés dans les plates-formes et que les gaz de ventilation doivent parcourir pour atteindre les orifice d'éventement traversant les plates-formes. L'échange de chaleur est accompli par convexion. On a toutefois conclu que cette disposition n'était pas assez efficace.

Le brevet US 5 513 955 décrit une pièce d'étanchéité associée à des systèmes de refroidissement par convection également. Cette disposition n'est cependant pas non plus assez efficace.

L'objet de l'invention est donc d'améliorer la chemise d'étanchéité en tôle ou plaque métallique de façon à accroître l'échange de chaleur redevable au gaz de ventilation, sans compromettre l'étanchéité et en obtenant un amortissement satisfaisant des vibrations des plates-formes d'aubes.

Selon l'invention, la chemise est munie de bossages à l'emplacement des perçages, des chambres étant formées entre les plates-formes et les bossages, et les orifices d'éventement débouchant dans les chambres. Il résulte de cela que le gaz de ventilation traversant les perçages de la chemise est soufflé vers les plates-formes à une vitesse qui accroît l'échange de chaleur grâce à l'impact contre les plates-formes qui est réalisé.

Avantageusement, les bossages s'allongent parallèlement à une jonction des plates-formes de manière à englober chacun plusieurs perçages ou plusieurs orifices d'éventement ; il est par ailleurs avantageux que les orifices d'éventement fassent respectivement face aux perçages pour faciliter l'écoulement des gaz de ventilation.

Une réalisation possible de l'invention sera maintenant décrite en référence aux figures, parmi lesquelles la figure 1 est une vue de face d'une paire d'aubes, et la figure 2 est une vue en perspective du système.

Les aubes envisagées dans l'invention peuvent être des aubes mobiles de turbine, notamment du premier étage d'une turbine à haute pression, qui sont soumises à des échauffements très élevés de la chambre de combustion voisine, et qui sont insérées dans des rainures d'un disque 1. Elles comprennent un pied 2 engagé dans une rainure du disque 1, une échasse 3, et une pale 4 placée dans la veine d'écoulement des gaz de combustion 5 et qui constitue la partie utile de l'aube. De plus, elles comprennent une plate-forme 6 sensiblement en arc de cercle et qui s'étend autour de la jonction de l'échasse 3 et de la pale 4. Les plates-formes 6 d'une paire d'aubes voisines se juxtaposent en ne laissant subsister qu'un interstice 7 entre elles, qui unit la veine 5 à une cavité 8 délimitée par les plates-formes 6 et les échasses 3 des aubes adjacentes et par le disque 1. Cet interstice 7 est fermé par une pièce d'étanchéité consistant ici en une chemise 9 en tôle métallique disposée dans la cavité 8 et couvrant la face inférieure des plates-formes 6 et l'interstice 7 d'une échasse 3 à l'autre.

Du gaz frais de ventilation est soufflé dans la cavité 8 par un conduit tel que 10 creusé à travers le pied 2 et l'échasse 3 d'une des aubes voisines ou par un trou inter-aubes à l'amont de la cavité 8. Le gaz est ordinairement originaire des compresseurs ou de la turbine. Mais comme les possibilités de construire le circuit du conduit 10 sont nombreuses et ont été abondamment décrites ailleurs, on ne les rappellera pas ici. Des orifices d'éventement 11 traversent les plates-formes 6 aux endroits sur lesquels il faut faire porter le refroidissement tout en permettant au gaz de quitter la cavité 8 et de rejoindre la veine 5. La chemise 9 est munie de perçages 12 situés respectivement en face des orifices d'éventement 11 ; de plus, des bossages 13 sont formés sur la chemise 9 aux emplacements de ces perçages 12 afin de former des chambres 14 entre eux et les plates-formes 6. On voit à la figure 2 que les bossages 13 ont une extension longitudinale parallèle à l'interstice 7 afin d'englober plusieurs orifices d'éventement 11 et perçages 12.

Le but des bossages consiste en ce que le gaz de ventilation traversant les perçages 12 et soufflé vers les plates-formes 6 les refroidit par impact, plus fortement que dans la conception antérieure où le refroidissement était réalisé par convection.

La chemise 9 épouse sensiblement la surface inférieure des plates-formes 6 hors des bossages 12, sauf peut-être aux extrémités, qui peuvent être courbées. Elle est assez souple pour bien reposer sous les plates-formes 6, avec une certaine pression, quand les forces centrifuges provenant de la rotation du disque 1 lui sont appliquées, et contribue alors à amortir leurs vibrations.

## Revendications

1. Système de ventilation d'une paire de plates-formes (6) d'aubes juxtaposées comprenant :
• une paire de plates-formes (6) d'aubes juxtaposées,
• une cavité (8) couverte par les plates-formes,
• des moyens (10) pour insuffler du gaz de ventilation dans la cavité,
• une chemise (9) d'étanchéité disposée sous les plates-formes dans la cavité et munie de perçages (12), et
• des orifices d'éventement (11) traversant les plates-formes,
**caractérisé en ce que** la chemise est munie de bossages (13) à l'emplacement des perçages (12), des chambres (14) étant formées entre les plates-formes et les bossages, les orifices d'éventement débouchant dans les chambres.

2. Système de ventilation d'une paire de plates-formes d'aubes selon la revendication 1, **caractérisé en ce que** les bossages s'allongent parallèlement à une jonction (7) des plates-formes.

3. Système de ventilation d'une paire de plates-formes d'aubes selon l'une quelconque des revendications 1 ou 2, **caractérisée en ce que** les orifices d'éventement (11) font respectivement face aux perçages (12).

## Patentansprüche

1. Kühlungssystem für ein Paar von Abdeckplatten (6) aneinandergrenzender Schaufeln, bestehend aus:
- einem Paar von Abdeckplatten (6) aneinandergrenzender Schaufeln,
- einem Hohlraum (8), der von den Abdeckplatten überdeckt wird,
- Mitteln (10) zum Einblasen des Kühlungsgases in den Hohlraum,
- einem Dichtungsmantel (9), der unter den Abdeckplatten in dem Hohlraum angeordnet ist und mit durchgehenden Bohrungen (12) versehen ist, und
- Lüftungsöffnungen (11), die durch die Abdeckplatten verlaufen,
**dadurch gekennzeichnet,**
**dass** der Mantel (9) an den Stellen der durchgehenden Bohrungen (12) mit Buckeln (13) versehen ist, wobei zwischen den Abdeckplatten (6) und den Buckeln (13) Kammern (14) gebildet sind, wobei die Lüftungsöffnungen (11) in die Kammern münden.

2. Kühlungssystem für ein Paar von Schaufel-Abdeckplatten nach Anspruch 1,
**dadurch gekennzeichnet,**
**dass** die Buckel (13) sich parallel zu einer Fuge (7) zwischen den Abdeckplatten (6) erstrecken.

3. Kühlungssystem für ein Paar von Schaufel-Abdeckplatten nach einem der Ansprüche 1 oder 2,
**dadurch gekennzeichnet,**
**dass** die Lüftungsöffnungen (11) jeweils den durchgehenden Bohrungen (12) gegenüber liegen.

## Claims

1. System for ventilating a pair of juxtaposed vane platforms (6) comprising:
• a pair of juxtaposed vane platforms (6),
• a cavity (8) covered by the platforms,
• means (10) for blowing ventilating gas into the cavity,
• a sealing sleeve (9) arranged under the platforms in the cavity and equipped with drillings (12), and
• vent orifices passing through the platforms,
**characterized in that** the sleeve is equipped with bosses (13) at the sites of the drillings (12), chambers (14) being formed between the platforms and the bosses, the vent orifices opening into the chambers.

2. System for ventilating a pair of vane platforms according to Claim 1, **characterized in that** the bosses run parallel to a junction (7) between the platforms.

3. System for ventilating a pair of vane platforms according to either of Claims 1 and 2, **characterized in that** the vent orifices (11) face a respective one of the drillings (12).
